# EUROPÄISCHE PATENTSCHRIFT

(11) **EP 0 132 780 B1**
(45) Veröffentlichungstag und Bekanntmachung des Hinweises auf die Patenterteilung: **05.11.1986**
(21) Anmeldenummer: 84108482.5
(22) Anmeldetag: 18.07.1984
(51) Int. Cl.: F04D 17/04

(54) **Querstromlüfter mit in den Randzonen erhöhter Luftaustrittsgeschwindigkeit**
Transverse flow fan with increased exit flow velocity in the region of the side walls
Ventilateur tangentiel avec une augmentation de vitesse de fluide, près des parois du raccord de pression

(30) Priorität: 23.07.1983 DE 3326650
(43) Veröffentlichungstag der Anmeldung: 13.02.1985
(73) Patentinhaber: International Standard Electric Corporation, New York New York 10022 (US); Alcatel SEL Aktiengesellschaft, D-70435 Stuttgart (DE)
(72) Erfinder: Hopfensperger, Reinhold, D-8311 Dietelskirchen (DE); Schmidt, Dieter, D-8300 Piflas (DE)
(74) Vertreter: Pohl, Herbert, Dipl.-Ing.

## Beschreibung

Die Erfindung betrifft einen als Klein- oder Kleinstlüfter ausgebildeten Querstromlüfter, bestehend aus einer Lüfterwalze mit parallel zur Drehachse verlaufenden Schaufelkanten, einem spiralförmig ausgebildeten, im Bereich des Druckraumes aus der Spiralform in eine ebene, gewölbte oder abgestufte Fläche übergehenden Leitblech, einem einoder mehrteiligen Wirbelbildner und die Lüftervalzenenden ganz oder teilweise umschließenden Seitenteilen.

Als Klein- oder Kleinstlüfter werden solche Querstromlüfter bezeichnet, deren Lüfterwalze beispielsweise einen Durchmesser von 40 - 60 mm aufweist.

Derartige Querstromlüfter sind als Massenprodukte bekannt und werden in großer Zahl beispielsweise in Haushaltsgeräten, Heizlüftern, Klimageräten, Konvektoren, Kopiergeräten, Projektoren, Einschüben elektrischer und elektronischer Geräte und dgl. verwendet. Der große Anwendungsumfang läßt auch erkennen, daß sich derartige Lüfter in der Praxis bewährt haben.

Es hat sich allerdings herausgestellt, daß bei den bekannten, als Klein- oder Kleinstlüftern verwendeten Querstromlüftern im Freistrahlbetrieb oder bei geringer Drosselung des Lüfters die Luftaustrittsgeschwindigkeit in den endscheibennahen Randzonen im Verhältnis zu derjenigen in der inneren Lüfterzone stark abnimmt. Es kann sogar vorkommen, daß in den Bereichen, in denen die Seitenteile mit dem Leitblech zusammenstoßen, negative . Luftaustrittsgeschwindigkeiten auftreten, d.h. im Druckstutzen eine Rückströmung auftritt. Das bedeutet aber, daß der Lüfter keine optimale Lieferziffer y max erreicht.

Es ist bekannt (DE-OS 15 03 591), daß diese Mängel durch eine entsprechende Ausgestaltung der Lüfterwalzenendscheiben und/oder der Gehäuseseitenteile behoben werden können. Die bekannten Lösungen beruhen alle auf dem gleichen Prinzip, nämlich, daß an den Lüfterwalzenenden die Gehäuseseitenteile und/oder die Lüfterwalzen-Endscheiben durchbrochen sind, um den Lüfterrandzonen mehr Luft zuzuführen. Diese bekannte Lösung ist jedoch nur für anwendungstechnische Sonderfälle brauchbar, weil trotz eines höheren y max im höheren Drosselbereich Druckverluste auftreten können, deren Höhe von der Gebläsegeometrie sowie dem Ort und der Gestalt der Öffnungen abhängt. Außerdem stellt sich je nach Betriebspunkt eine höhere Geräuschabstrahlung (Rauschpegel) ein.

Bei einer anderen bekannten Lösung (DE-PS 24 48 362) ist die Rückströmung in den endscheibennahen Randzonen dadurch vermieden, daß in den endscheibennahen Randzonen auf der Leitblechinnenfläche mit Abreißkanten versehene Ablenkflächen bestimmter Breite angeordnet sind.

Diese bekannte Lösung hat in den meisten Anwendungsfallen bereits eine wesentliche Verbesserung gebracht. In anderen Anwendungsfällen kann auch diese bekannte Maßnahme nicht verhindern, daß der weitaus größte Teil der Randzonenströmung aus dem Druckraum wieder in die Lüfterwalze zurückgesaugt wird und dabei außerdem - je nach Geometrie des Querstromlüfters - einen mehr oder minder starken Pfeifton erzeugt. Diese Erscheinung tritt vorwiegend bei geringem Gegendruck, d.h. bei geringer Drosselung des Querstromlüfters, und bei Querstromlüftern mit hoher spezifischer Leistung auf.

Der Erfindung liegt daher die Aufgabe zugrunde, den bekannten Querstromlüfter in der Weise zu verbessern, daß eine neue Maßnahme entweder allein oder in Verbindung mit anderen die Randzonenströmung verbessert und gleichzeitig das Pfeifen des Querstromlüfters entweder ganz verhindert oder wenigstens stark dämpft, ohne daß ein zusätzliches Geräusch in anderen Betriebsbereichen des Lüfters auftritt.

Diese Aufgabe ist erfindungsgemäß dadurch gelöst, daß die Seitenteile nahe der Luftaustrittsöffnung des Querstromlüfters mit in den Druckraum hineinragenden Laschen versehen sind.

Vorteilhafte Ausgestaltungen der Erfindung sind in den Ansprüchen 2 bis 10 enthalten. Diese ist nachstehend anhand der Figuren 1 bis 4 näher erläutert. Es zeigen:
Fig. 1 den Ausschnitt aus einem perspektivisch dargestellten Querstromlüfter,
Fig. 2 verschiedene Ausführungsformen der Lasche,
Fig. 3 die Lage der Lasche und
Fig. 4 Diagramme, welche den bewerteten Schalldruckpegel bei verschiedenen Betriebspunkten bei einem bekannten und bei dem neuen Querstromlüfter wiedergeben.

Wie aus Fig. 1 ersichtlich ist, besitzt der Querstromlüfter ein aus den Seitenteilen 1, dem Leitblech 2 und dem Wirbelbildner 3 bestehendes Gehäuse, in dem die Lüfterwalze 4 drehbar gelagert ist und beim Betrieb in Richtung des Pfeiles 5 angetrieben wird. Am vorderen Ende bilden Seitenteile, Leitblech und Wirbelbildner eine etwa rechteckige Luftaustrittsöffnung, aus welcher die Luft in Richtung des Pfeiles 6 möglichst gleichmäßig gefördert werden soll. Um dies zu gewährleisten oder zu unterstützen, sind die Seitenteile erfindungsgemäß mit den Laschen 7 versehen. Im gezeigten Ausführungsbeispiel sind die Laschen 7 dadurch erzeugt worden, daß sie an drei Seiten aus den Seitenteilen herausgestanzt und um die Seite, mit der sie noch mit dem Seitenteil verbunden sind, beispielsweise rechtwinklig nach innen gebogen worden sind.

Eine solche Ausgestaltung der Erfindung besitzt noch den zusätzlichen Vorteil, daß mit Hilfe der Injektorwirkung eine geringfügige Vergrößerung der durchgesetzten Luftmenge bewirkt wird. Diese Wirkung tritt aber nur dann ein, wenn sich die Öffnung 8 unterhalb der Lasche befindet.

Die Fig. 2 zeigt sechs verschiedene Ausführungsformen der Lasche 7. Die Lasche gemäß Fig. 2a besitzt eine ebene Gestalt. Demgegenüber weisen die Laschen gemäß Fig. 2b und 2c eine geknickte Gestalt auf, wobei der Knick entweder nach oben oder nach unten gerichtet ist. Fig. 2d und 2e zeigen eine gekrümmte Gestalt der Lasche, wobei die Krümmung auch entweder nach oben oder nach unten gerichtet sein kann. Fig. 2f zeigt eine weitere Ausgestaltung der Lasche, welche bei allen Ausführungsformen vorgesehen sein kann, nämlich die Rundung 9 an dem der Lüfterwalze zugewandten Ende der Lasche 7.

Fig. 3 verdeutlicht die Lage und Anordnung der Lasche 7 im Seitenteil 1. Die Länge der Lasche ist mit x und der Abstand des Laschenfußpunktes vom Leitblech mit y bezeichnet. Die Lasche 7 kann entweder im rechten Winkel zum Seitenteil 1 angeordnet sein oder auch - wie in Fig. 3 durch die strichlierten Lagen verdeutlicht - um bis zu ± 45 Winkelgrade davon abweichen.

In Fig. 4 sind Diagramme aufgezeigt, welche den maximalen Schalldruckpegel L max in Abhängigkeit vom Betriebspunkt bei einem Querstromlüfter (Kennlinie 10)

und bei einem Querstromlüfter mit den erfindungsgemäßen Laschen 7 (Kennlinie 11) zeigen. Kennlinie 11 läßt erkennen, daß beim erfindungsgemäßen Querstromlüfter insbesondere bei Freistrahlbetrieb oder kleiner bis mittlerer Drosselung der maximale Schalldruckpegel gegenüber dem bekannten Querstromlüfter sehr viel geringer ist.

### Bezugszeichenliste

1 Seitenteil
2 Leitblech
3 Wirbelbildner
4 Lüfterwalze
5 Pfeil
6 Pfeil
7 Lasche
8 Öffnung
9 Rundung
10)
11) Kennlinie

## Patentansprüche

1. Als Klein- oder Kleinstlüfter ausgebildeter Querstromlüfter, bestehend aus einer Lüfterwalze mit parallel zur Drehachse verlaufenden Schaufelkanten, einem spiralförmig ausgebildeten, im Bereich des Druckraumes aus der Spiralform in eine ebene, gewölbte oder abgestufte Fläche übergehenden Leitblech, einem ein- oder mehrteiligen Wirbelbildner und die Lüfterwalzenenden ganz oder teilweise umschließenden Seitenteilen, dadurch gekennzeichnet, daß die Seitenteile (1) nahe der Luftaustrittsöffnung des Querstromlüfters mit in den Druckraum hineinragenden Laschen (7) versehen sind.

2. Querstromlüfter nach Anspruch 1, dadurch gekennzeichnet, daß die Lasche (7) unter Zurücklassung einer Öffnung (8) aus dem Seitenteil ausgestanzt ist.

3. Querstromlüfter nach den Ansprüchen 1 und 2, dadurch gekennzeichnet, daß die Lasche (7) senkrecht zur Luftaustrittsrichtung eben ausgebildet ist.

4. Querstromlüfter nach Anspruch 1 und einem der Ansprüche 2 und 3, dadurch gekennzeichnet, daß die Lasche (7) in Luftaustrittsrichtung geknickt ausgebildet ist.

5. Querstromlüfter nach Anspruch 1 und einem der Ansprüche 2 und 3, dadurch gekennzeichnet, daß die Lasche (7) in Luftaustrittsrichtung gewölbt ausgebildet ist.

6. Querstromlüfter nach Anspruch 1 und einem der Ansprüche 2 bis 5, dadurch gekennzeichnet, daß die Lasche (7) auf ihrem, der Lüfterwalze zugewandten Ende mit einer Rundung (9) versehen ist.

7. Querstromlüfter nach Anspruch 1 und einem der Ansprüche 2 bis 6, dadurch gekennzeichnet, daß die Lasche (7) im rechten Winkel zum Seitenteil (1) angeordnet ist.

8. Querstromlüfter nach Anspruch 1 und einem der Ansprüche 2 bis 6, dadurch gekennzeichnet, daß die Lasche (7) in einem Winkel > 45° zum Seitenteil (1) geneigt angeordnet ist.

9. Querstromlüfter nach Anspruch 1 und einem der Ansprüche 2 bis 8, dadurch gekennzeichnet, daß die Länge (x) der Lasche (7) 0,05-0,25 xd (Lüfterwalzendurchmesser) beträgt.

10. Querstromlüfter nach Anspruch 1 und einem der Ansprüche 2 bis 9, dadurch gekennzeichnet, daß der Abstand (y) des Laschenfußpunktes vom Leitblech (2) 0,2-0,7 xh (Höhe der Luftausblasöffnung) beträgt.

## Claims

1. A tangential blower designed as a small or miniature blower and comprising a rotor with blade edges extending parallel to the axis of rotation, a spiral-shaped baffle plate passing, in the region of the high-pressure chamber, from the spiral shape into a plane, curved or stepped surface, a single- or multi-part vortex former, and side parts completely or partly enclosing the rotor ends, characterised in that the side parts (1) are provided, near the air outlet of the tangential blower, with lugs (7) projecting into the high-pressure chamber.

2. A tangential blower as claimed in Claim 1, characterised in that said lug (7) is punched out of said side part leaving an opening (8).

3. A tangential blower as claimed in Claims 1 and 2, characterised in that, perpendicular to the air outflow direction, said lug (7) is flat.

4. A tangential blower as claimed in Claim 1 and either one of Claims 2 and 3, characterised in that, in the air outflow direction, said lug (7) is kinked.

5. A tangential blower as claimed in Claim 1 and either one of Claims 2 and 3, characterised in that, in the air outflow direction, said lug (7) is curved.

6. A tangential blower as claimed in Claim 1 and any one of Claims 2 to 5, characterised in that said lug (7), at its end facing the rotor, is provided with a rounded portion (9).

7. A tangential blower as claimed in Claim 1 and any one of Claims 2 to 6, characterised in that said lug (7) is arranged at right angles to said side part (1).

8. A tangential blower as claimed in Claim 1 and any one of Claims 2 to 6, characterised in that said lug (7) is arranged at an angle > 45° in relation to said side part (1).

9. A tangential blower as claimed in Claim 1 and any one of Claims 2 to 8, characterised in that the length (x) of said lug (7) is between 0.05 and 0.25 xd (rotor diameter)-

10. A tangential blower as claimed in Claim 1 and any one of Claims 2 to 9, characterised in that the spacing (y) of the lug base from the baffle plate (2) is between 0.2 and 0.7 xh (height of the air outlet opening).

## Revendications

1. Ventilateur tangentiel de petites dimensions ou ventilateur miniature, comprenant un rotor dont le bord des lames s'étend parallèlement à l'axe de rotation, une plaque de déflexion conformée en spirale passant, dans la zone de la chambre haute pression, de la spirale à un plan, une surface courbe ou étagée, un formateur de vortex en une ou plusieurs parties, ainsi que des pièces latérales renfermant totalement ou partiellement les extrémités du rotor, caractérisé en ce que les pièces latérales (1) près de la sortie d'air du ventilateur tangentiel, sont pourvues de pattes 7 dépassant dans la chambre haute pression.

2. Ventilateur tangentiel selon la revendication 1, caractérisé en ce que ladite patte (7) est poinçonnée dans lesdites pièces latérales et pliée en laissant une ouverture (8).

3. Ventilateur tangentiel selon les revendications 1 et 2, caractérisé en ce que ladite patte (7) est de forme plate, perpendiculairement à la direction de sortie d'air.

4. Ventilateur tangentiel selon la revendication 1 et l'une des revendications 2 et 3, caractérisé en ce que ladite patte est de forme coudée, dans la direction de sortie d'air.

5. Ventilateur tangentiel selon la revendication 1 et l'une des revendications 2 et 3, caractérisé en ce que ladite patte (7) est de forme courbe, dans la direction de sortie d'air.

6. Ventilateur tangentiel selon la revendication 1 et l'une quelconque des revendications 2 à 5, caractérisé en ce que ladite patte (7), à son extrémité faisant face au rotor, est pourvue d'une portion arrondie (9).

7. Ventilateur tangentiel selon la revendication 1 et l'une quelconque des revendications 2 à 6, caractérisé en ce que ladite patte (7) est disposée à angle droit par rapport à ladite pièce latérale (1)

8. Ventilateur tangentiel selon la revendication 1 et l'une quelconque des revendications 2 à 6, caractérisé en ce que ladite patte (7) est disposée de manière à faire un angle supérieur à 45° par rapport à ladite pièce latérale (1).

9. Ventilateur tangentiel selon la revendication 1 et l'une quelconque des revendications 2 à 8, caractérisé en ce que la longueur (x) de ladite patte (7) est comprise entre 0,05 et 0,25 fois le diamètre du rotor (d).

10. Ventilateur tangentiel selon la revendication 1 et l'une quelconque des revendications 2 à 9, caractérisé en ce que l'espacement (y) de la base de ladite patte (7) depuis la plaque de déflexion est comprise entre 0,2 et 0,7 fois la hauteur de l'ouverture d'air (h).
